# EUROPÄISCHE PATENTANMELDUNG

(11) **EP 4 621 227 A1**
(43) Veröffentlichungstag der Anmeldung: **24.09.2025**
(21) Anmeldenummer: 24179822.2
(22) Anmeldetag: 04.06.2024
(51) Int. Cl.: F04B 35/04, F04B 49/06, F04B 35/00

(54) **MOBILE KOMPRESSORANLAGE**

(30) Priorität: 20.03.2024 DE 102024108009
(71) Anmelder: Bauer Kompressoren GmbH, 81477 München (DE)
(72) Erfinder: Deixler-Thier, Bettina, 81477 München (DE); Fassmann, Alexander, 81477 München (DE); Schmachtenberger, Christian, 81477 München (DE); Knöckelmann, Matthias, 82110 Germering (DE)
(74) Vertreter: Weickmann & Weickmann PartmbB

(57) **Zusammenfassung**

Die vorliegende Erfindung betrifft eine mobile Kompressoranlage (10), umfassend ein Kompressorgehäuse (12), wenigstens einen in dem Kompressorgehäuse (12) aufgenommenen Antriebsmotor (16) mit einer Antriebsmotor-Betriebsspannung, welcher dazu eingerichtet ist, eine Motorwelle (18) in Rotation zu versetzen, wenigstens eine Kompressorstufe (24) mit einem Verdichterzylinder (26) und einem darin beweglich aufgenommenen Verdichterkolben (22), wobei der Verdichterkolben (22) direkt oder indirekt durch die Motorwelle (18) zu einer linearen Bewegung innerhalb des Verdichterzylinders (26) antreibbar ist, eine Steuereinheit (14), welche dazu eingerichtet ist, einen Betrieb der Kompressoranlage (10) und insbesondere eine Drehzahl des Antriebsmotors (16) zu steuern, und ein Weitbereich-Elektroniknetzteil mit einer Leistungselektronik (28), welche dazu eingerichtet sind, unterschiedliche Eingangsspannungen in die Antriebsmotor-Betriebsspannung umzuwandeln und an den Antriebsmotor (16) bereitzustellen. Zur umfangreichen Überwachung und Steuerung der Anlage (10) ist die Steuereinheit (14) sowie das Weitbereich-Elektroniknetzteil mit einer Leistungselektronik (28) mit einer Sensor-/ Aktoreinheit (30) verbunden. Kabelgebundene und/oder kabellose Benutzerschnittstellen (12a) dienen dem Nutzer, dem Kundendienst, dem Hersteller oder der übergeordneten Steuerung zur direkten oder indirekten Kommunikation und Steuerung der Anlage und damit zu einer Optimierung des Betriebes mit Rücksicht auf Versorgung und Verbraucher.

## Beschreibung

Die vorliegende Erfindung betrifft eine mobile Kompressoranlage, umfassend ein Kompressorgehäuse, wenigstens einen in dem Kompressorgehäuse aufgenommenen Antriebsmotor mit einer Antriebsmotor-Betriebsspannung, welcher dazu eingerichtet ist, eine Motorwelle in Rotation zu versetzen, und wenigstens eine Kompressorstufe mit einem Verdichterzylinder und einem darin beweglich aufgenommenen Verdichterkolben, wobei der Verdichterkolben direkt oder indirekt durch die Motorwelle zu einer linearen Bewegung innerhalb des Verdichterzylinders antreibbar ist.

Im Stand der Technik sind unterschiedliche Bauformen von mobilen Kompressoranlagen bekannt, die sich insbesondere hinsichtlich ihrer Antriebstechnik unterscheiden können. Hierbei sind zum einen Verbrennungsmotoren mit Riemenantrieb verbreitet, die mit Benzin oder Diesel betrieben werden, jedoch hinsichtlich umwelttechnischer Aspekte problematisch sind und beispielsweise in geschlossenen Räumen nicht oder nur eingeschränkt verwendet werden können. Andererseits ist es ebenfalls bekannt, elektrische Antriebe und insbesondere Wechselstrommotoren vorzusehen, die entweder aus dem Netz mit Energie versorgt werden oder zusammen mit einem Batterie-Wechselrichtersystem eine Baueinheit bilden können.

Hierbei tritt jedoch das Problem auf, dass je nach Netzspannung und Netzfrequenz ein jeweiliger eigener Antriebsmotor mit Wechselstromtechnik notwendig sein kann, um Märkte in unterschiedlichen Ländern und Regionen bedienen zu können. Ferner muss in diesem Zusammenhang auch für jedes verwendete Motormodell eine eigene Zulassung erhalten werden, und demzufolge besteht eine hohe Variantenvielfalt hinsichtlich der Produktion und Ersatzteilversorgung derartiger mobiler Kompressoranlagen.

Weiterhin bedingt jede derartige Motorvariante eine eigene Übersetzung durch einen Riemenantrieb oder ein Getriebe zur Anbindung des entsprechenden Antriebsmotos an die wenigstens eine universelle Verdichterstufe, sodass eine Vielzahl unterschiedlicher Kombinationen aus Antriebsmotoren, Getrieben beziehungsweise Riemenkopplungen und Leistungsstufen bereitgehalten werden müssen. Dies steht jedoch einer effizienten und kostengünstigen Herstellung derartiger mobiler Kompressoranlagen entgegen, sodass hier Bedarf nach einer verbesserten und vereinfachten Lösung besteht, mittels welcher die Variantenvielfalt einer entsprechenden mobilen Kompressoranlage deutlich reduziert werden kann, wobei dennoch sämtliche vorgesehenen Betriebsszenarien abgedeckt werden können.

Zu diesem Zweck umfasst eine mobile Kompressoranlage gemäß der vorliegenden Erfindung ferner eine Steuereinheit, welche dazu eingerichtet ist, einen Betrieb der Kompressoranlage und insbesondere eine Drehzahl des Antriebsmotors zu steuern, sowie ein Weitbereich-Elektroniknetzteil mit einer Leistungselektronik, welche dazu eingerichtet sind, unterschiedliche Eingangsspannungen in die Antriebsmotor-Betriebsspannung umzuwandeln und an den Antriebsmotor bereitzustellen.

Dementsprechend wird durch die erfindungsgemäße Weiterbildung einer gattungsgemäßen mobilen Kompressoranlage der oben beschriebenen Art ermöglicht, eine einzelne Bauart von Antriebsmotor zusammen mit einem einzelnen Getriebe beziehungsweise einer entsprechenden Kraftübertragung bereitzustellen, welche mit unterschiedlichen an die mobile Kompressoranlage gelieferten Eingangsspannungen sowie auch unterschiedlichen Netzfrequenzen betrieben werden kann.

Insbesondere können das Weitbereich-Elektroniknetzteil und die Leistungselektronik dazu eingerichtet sein, als Eingangsspannung wenigstens eine Wechselspannung und/oder wenigstens eine Gleichspannung in die Antriebsmotor-Betriebsspannung umwandeln zu können. Dies erlaubt es, die derart ausgerüstete erfindungsgemäße mobile Kompressoranlage sowohl mit Energie aus einem Stromnetz als auch aus einer Gleichspannungsquelle, wie beispielsweise einem Batteriepack oder von einem mit einem Energiespeicher ausgerüsteten Fahrzeug, in gleicher Weise versorgen zu können, ohne darüber hinausgehende Modifikationen an der Kompressoranlage vornehmen zu müssen.

In diesem Zusammenhang kann die erfindungsgemäße Kompressoranlage ferner eine oder mehrere Kommunikationsschnittstellen in Verbindung mit einem Netzkabel oder getrennt davon umfassen, welche dazu eingerichtet ist, bei einem Betrieb mit einer externen Vorrichtung, insbesondere einer die Eingangsspannung zur Verfügung stellenden externen Vorrichtung, beispielsweise einem Smart Grid, einer Batterie oder einem Fahrzeug, eine Kommunikation zwischen der externen Vorrichtung und der Steuereinheit zu ermöglichen. Ein Anwendungsfall einer derartigen Ausgestaltung einer erfindungsgemäßen mobilen Kompressoranlage besteht darin, dass durch eine entsprechende Kommunikation zwischen der Steuereinheit der Kompressoranlage und einer externen Batterie sichergestellt werden kann, dass die mobile Kompressoranlage zu jedem Zeitpunkt in einem Leistungsbereich arbeitet, welcher für die als Energieversorgung dienende Batterie zulässig ist, um hier Fehlfunktionen und/oder Beschädigungen sowohl der Kompressoranlage als auch der Batterie von vorn herein ausschließen zu können.

Ferner könnte beispielsweise bei einer kommunikativen Anbindung der Anlage an ein Smart Grid ein Betrieb davon von Parametern der zur Verfügung stehenden elektrischen Leistung abhängig gemacht werden, beispielsweise dem momentanen Preis der aus dem Netz entnommenen Energie. In ähnlicher Weise könnte bei einem Anschluss der Anlage an eine autarke regenerative Energiequelle, beispielsweise eine Solaranlage, die Leistungsaufnahme der Kompressoranlage an die momentan erzeugte elektrische Leistung vorgenommen werden.

Weitere externe Vorrichtungen, mit welchen eine vorteilhafte Kommunikation in gewissen Situationen denkbar sein kann, umfassen ferner eine übergeordnete Anlagensteuerung, einen Cloud-Server bzw. eine Datenbank zum Austausch und zur Hinterlegung von Betriebsdaten der Anlage und ein entferntes Benutzer-Endgerät, beispielsweise ein mit einer geeigneten Software-Anwendung (App) zur Ansteuerung der Anlage ausgerüstetes Mobiltelefon eines Bedieners. Hierbei kann je nach Anwendungsfall entweder auf eine kabelgebundene Kommunikationsverbindung wie USB oder eine kabellose Technologie zurückgegriffen werden, wie WLAN, Bluetooth oder ähnliches.

Weiterhin kann die erfindungsgemäße mobile Kompressoranlage wenigstens einen weiteren Verbraucher umfassen, beispielsweise eine Sensor-/Aktoreinheit und/oder eine Benutzerschnittstelle, mit einer Verbraucher-Betriebsspannung, wobei das Weitbereich-Elektroniknetzteil und gegebenenfalls die Leistungselektronik dazu eingerichtet sein können, zusätzlich die Verbraucher-Betriebsspannung bereitzustellen. Auf diese Weise wird der Aufbau der erfindungsgemäßen mobilen Kompressoranlage vereinfacht, da durch das einzelne Weitbereich-Elektroniknetzteil zum einen der Antriebsmotor mit einer hohen elektrischen Leistung und zum anderen unterschiedliche Verbraucher versorgt werden können, die typischerweise eine wesentlich niedrigere Leistung und auch eine niedrigere Spannung benötigen, beispielsweise 24 V (Gleichspannung oder Wechselspannung beliebiger Frequenz). Hierbei können die Verbraucher für unterschiedliche Aufgaben in der mobilen Kompressoranlage verantwortlich sein, beispielsweise eine Überwachung des Betriebs davon oder die Möglichkeit zur Anzeige von Betriebsparametern oder Eingabe von Benutzereingaben.

Beispielsweise kann die mobile Kompressoranlage wenigstens einen betriebsmäßig mit der Steuereinheit gekoppelten Temperatursensor umfassen, welcher dazu eingerichtet sein kann, die Temperatur des wenigstens einen Antriebsmotors zu erfassen. Ein derartiger Temperatursensor kann nicht nur herangezogen werden, um eine mögliche Überhitzung des Antriebsmotors unter ungünstigen Betriebsbedingungen oder Umweltbedingungen rechtzeitig feststellen zu können, um geeignete Gegenmaßnahmen zu ergreifen, sondern auch um beispielsweise bei einem Beginn des Betriebs der Kompressoranlage sicherstellen zu können, dass der Motor nicht in einem unzulässig kalten Temperaturbereich vorliegt, in welchem ebenfalls Beschädigungen der Kompressoranlage eintreten könnten, beispielsweise da ein eingesetztes Schmieröl noch zu viskos ist.

Alternativ oder zusätzlich kann die erfindungsgemäße mobile Kompressoranlage ferner wenigstens einen betriebsmäßig mit der Steuereinheit gekoppelten Leistungssensor und/oder Stromsensor umfassen, welcher dazu eingerichtet ist, eine elektrische Leistungsaufnahme der Kompressoranlage zu überwachen, wobei gegebenenfalls bei einer Überschreitung eines entsprechenden Schwellenwerts von der Steuereinheit eine Anpassung eines Betriebszustands der Kompressoranlage vorgenommen werden kann. Durch das Vorsehen entsprechender Sensoreinheiten können sichere Betriebszustände der Anlage plausibilisiert werden und ihr aktueller Status festgestellt werden, um gegebenenfalls eine Regelung des Betriebs des Antriebsmotors zur Sicherstellung des sicheren Betriebs sowohl der Kompressoranlage selbst, wie auch der vorgelagerten Infrastruktur vornehmen zu können.

Alternativ oder zusätzlich kann die erfindungsgemäße mobile Kompressoranlage ferner einen Neigungssensor umfassen, welcher dazu eingerichtet ist, eine Neigung der Kompressoranlage gegenüber einer vorbestimmten Ausrichtung zu erfassen, insbesondere einer horizontalen Ausrichtung. Lediglich wenn hierbei eine zulässige Ausrichtung der Kompressoranlage festgestellt wird, kann ein normaler Betrieb der Anlage stattfinden, während bei einer fehlerhaften Ausrichtung, also einer unerwünschten Schrägstellung, entweder der Betrieb abgebrochen werden kann oder ein Start bzw. Neustart verhindert werden kann. Auf diese Weise kann die ordnungsgemäße Schmierung der Anlage zu jedem Zeitpunkt sichergestellt werden und die Ölfüllmenge kann ebenso wie eine Einbautiefe einer Öl-Schleuderscheibe oder eines Öl-Schleuderstifts reduziert werden, wodurch eine Reduktion des Energieverbrauchs der Anlage erreicht werden kann. Durch eine ordnungsgemäße Schmierung verringert sich der Verschleiß und damit kann eine höhere Lebensdauer und Einsatzbereitschaft der Kompressoranlage erreicht werden.

Beispielsweise kann der wenigstens eine Antriebsmotor auf einen optimalen Betriebspunkt in einem Dauerbetrieb ausgelegt sein, wobei vorzugsweise unter Überwachung der Temperatur des Antriebsmotors eine zeitlich begrenzte Überschreitung der Leistungsausgabe über den optimalen Betriebspunkt hinaus ermöglicht sein kann, beispielsweise um ein Anfahren der Kompressoranlage zu vereinfachen und/oder zu beschleunigen. Indem in einer derart überwachten Weise kurzzeitig ein Überschreiten des optimalen Betriebspunkts des Antriebsmotors ermöglicht wird, kann dieser verglichen mit aus dem Stand der Technik bekannten Antriebsmotoren kleiner und leichter ausgestaltet werden, die derart ausgelegt worden sind, dass sie auch beispielsweise einen Anfahrbetrieb mit einer erhöhten Leistungsaufnahme in einer Art und Weise bewältigen können, die einem Dauerbetrieb mit einer entsprechenden Leistungsaufnahme entsprechen würde.

Eine weitere Maßnahme zur Vereinfachung der erfindungsgemäßen mobilen Kompressoranlage sowie zur Gewichtsreduzierung kann darin bestehen, dass die Motorwelle des Antriebsmotors einstückig mit einer Kurbelwelle ausgeführt ist, welche über eine Pleuelanordnung unmittelbar auf den wenigstens einen Verdichterkolben wirkt. Hierbei sollen im Rahmen der vorliegenden Erfindung durch den Begriff **der "einstückigen Ausführung" auch Varianten umfasst sein, in welchen auf eine** derartige Welle ein Hubzapfen oder ähnliches ausgeschrumpft oder mit einer analogen nicht lösbaren Verbindungstechnik aufgebracht ist. Eine derartige Ausgestaltung des Antriebsstrangs der mobilen Kompressoranlage setzt eine präzise Steuerung beziehungsweise Regelung ihres Betriebs durch die Steuereinheit voraus, da auf zwischengeschaltete Komponenten des Antriebsstrangs verglichen mit dem Stand der Technik verzichtet wird, beispielsweise Getriebe oder Riemenanordnungen, die intrinsisch Stöße und Schläge innerhalb des Antriebsstrangs zu einem gewissen Maße abdämpfen können. Dementsprechend wird bei einer derartigen Gestaltung einer mobilen Kompressoranlage mit einer einteiligen Motorwelle/Kurbelwelle vorausgesetzt, dass die Steuerung des Betriebs des Antriebsmotors in einer derart geglätteten Weise stattfinden kann, dass keine stoßartigen Belastungen des Antriebsstrangs beziehungsweise der wenigstens einen Verdichterstufe auftreten können, die zu einer Beschädigung einer dieser Komponenten oder gar des Antriebsmotors führen könnten.

Alternativ könnte die mobile Kompressoranlage der vorliegenden Erfindung jedoch auch eine Übersetzungseinrichtung umfassen, welche zwischen der Motorwelle und dem Verdichterkolben angeordnet ist und ein vorbestimmtes Übersetzungsverhältnis aufweist, beispielsweise die bereits angedeuteten Ausführungsformen mit Getrieben oder Riemenanordnungen. In derartigen Ausgestaltungen mit einer Übersetzungseinrichtung kann es in einer einfacheren Weise möglich sein, durch eine geeignete Wahl des entsprechenden Übersetzungsverhältnisses eine Anpassung eines Antriebsmotors auf wenigstens eine hiervon anzutreibende Verdichterstufe vorzunehmen, beispielsweise wenn eine dieser Komponenten bereits vorliegt und die jeweils andere hierauf abgestimmt werden soll.

Eine weitere Maßnahme zur Reduzierung des durch die erfindungsgemäße Kompressoranlage benötigten Bauraums sowie ihres Gewichts kann darin bestehen, dass der wenigstens eine Antriebsmotor einen Stator und einen Rotor umfasst, wobei entweder der Stator oder der Rotor mit einem Permanentmagneten bereitgestellt ist. Durch eine Ausführung eines derartigen Antriebsmotors mit wenigstens einem Permanentmagneten kann eine hohe Leistungsdichte erzielt werden und es besteht durch die elektronische Regelung mittels der oben bereits eingeführten Steuereinheit die Möglichkeit, kurzzeitig innerhalb der zulässigen Temperaturgrenzen des Motors für einen Dauerbetrieb optimale Betriebspunkte des Antriebsmotors zu überfahren.

Ferner kann als zusätzliche Maßnahme in der erfindungsgemäßen Kompressoranlage wenigstens eine in dem Kompressorgehäuse oder angebauten Komponenten aufgenommene Heizung umfasst sein, welche die Anlage besonders für Einsätze in rauen Klimabedingungen geeignet macht und beispielsweise ein Vorheizen von Schmierstoffen ermöglichen kann, bevor die Kompressoranlage in Betrieb genommen wird. Hierbei kann an übliche elektrisch betriebe Heizvorrichtungen gedacht werden, welche über die Wärmeentwicklung in elektrischen Widerständen arbeiten können, oder es kann beispielsweise ebenfalls vorgesehen sein, den Stator beim Heizen derart mit Energie zu beaufschlagen, dass kein Moment entsteht und der Rotor nicht bewegt wird. Ferner wäre denkbar, in einer Spule des Antriebsmotors bereits einen Strom zu leiten, während der entsprechende Rotor des Motors noch mechanisch festgesetzt ist, was zu ähnlichen Ergebnissen hinsichtlich einer Erhöhung der Temperatur im Inneren des Kompressorgehäuses führen wird.

Weiterhin kann die Steuereinheit der erfindungsgemäßen Kompressoranlage dazu eingerichtet sein, die Steuerung der Drehzahl des Antriebsmotors auf Grundlage einer erfassten und/oder vorhergesagten Füllzeit eines zu befüllenden Gasspeichers oder eines erfassten Verschleißes in optimierter Weise durchzuführen. Hierzu können einerseits mittels einer geeigneten Benutzerschnittstelle Daten über einen zu befüllenden Gasspeicher an die Steuereinheit eingegeben werden, oder diese kann über einen Empfang von Daten von geeigneten Sensoreinheiten über Parameter in Kenntnis gesetzt werden, welche dem geregelten Betrieb zugrunde gelegt werden können.

Alternativ oder zusätzlich kann die Steuereinheit der erfindungsgemäßen mobilen Kompressoranlage dazu eingerichtet sein, bei einer Inbetriebnahme bzw. einem Anfahren der Kompressoranlage das Drehmoment und/oder die Leistung des Antriebsmotors in einer gesteuerten oder geregelten Weise zu erhöhen. Hierbei kann ein definierter Anstieg der Drehzahl des Antriebsmotors dazu beitragen, die Druckverhältnisse in der Anlage zu stabilisieren, so dass keine frei beweglichen Masen mit hoher Schlagenergie eine Deformation der Geometrie der mechanischen Bauteile im Kompressor hervorrufen können. Hierdurch kann eine reduzierte Geräuschentwicklung bei einem Starten bzw. Hochfahren der Anlage erzielt werden.

Die Erkenntnis beruht darauf, dass mehrere bewegliche mechanischen Komponenten gemeinsam in einer temperatur- und druckabhängigen Weise mit dem komprimierten Medium ein schwingfähiges Feder-Masse-System bilden. Um somit unterwünschte Schwingungen zu unterdrücken, können entsprechende Motordrehzahl vermieden oder schnell durchfahren werden, bei welchen es zu Resonanzschwingungen kommen könnte. Hierzu werden die bekannten ResonanzDrehzahlen bei einem Anstieg der Motordrehzahl bis zu der Nenndrehzahl des Antriebsmotors mit möglichst kurzer Verweilzeit durchschritten. Ein Betrieb der Anlage soll daher nur in Bereichen stattfinden, welche außerhalb der ResonanzDrehzahlen liegen. Die exemplarisch bedingte Steuerung solcher Resonanzfrequenzen kann während der Laufzeit der Anlage im Normalbetrieb sensorisch erfasst und individuell vermieden werden, wobei ferner auf Temperatur- und Druckmessungen zur Anpassung der Betriebsparameter im laufenden Betrieb und/oder eine Regelung über eine Rückkopplungsschleife mit geeigneten weiteren Sensoren, beispielsweise Beschleunigungssensoren, zurückgegriffen werden kann.

Zudem kann die Steuereinheit der erfindungsgemäßen Anlage dazu eingerichtet sein, die Umgebungstemperatur aus einer Abkühlcharakteristik wenigstens einer Komponente davon durch Auswertung eines exponentiellen Temperaturverlaufs zu bestimmen, wobei die entsprechende Temperatur periodisch oder dauerhaft durch einen entsprechend angeordneten Temperatursensor erfasst wird. Es ist in diesem Zusammen für die Einhaltung zulässiger Betriebsbedingungen beim Start der erfindungsgemäßen Anlage hilfreich, die Umgebungstemperatur davon zu kennen. Um auf einen dedizierten Temperatursensor und die damit verbundenen Kosten verzichten zu können, wird erfindungsgemäß vorgeschlagen, die Umgebungstemperatur rechnerisch zu bestimmen. Hierzu wird während einer Abkühlphase einer Komponente der Anlage und insbesondere des Antriebsmotors die Temperatur davon überwacht und als Eingangsgröße für eine Auswertung eines exponentiellen Verlaufs verwendet. Bereits nach drei Messungen mit geeigneten Abständen kann auf diese Weise durch eine geeignete Parametrisierung die Umgebungstemperatur bestimmt werden, lange bevor die fragliche Komponente sich der Umgebungstemperatur tatsächlich angenähert oder diese erreicht hat. Die hierzu notwendigen mathematischen Algorithmen sind allgemein bekannt und frei verfügbar.

Die Anlage kann dazu eingerichtet sein, den Druckverlauf am Ausgang zu überwachen. Aus dem gemessenen Druckwert wird ein Abschalten (Halbautomatik) oder ein Wiedereinschalten (Vollautomatik) bei Über- bzw. Unterschreiten von Schwellenwerten ausgeführt. Des Weiteren wird der Druckgradient am Ausgang permanent ermittelt. Daraus kann die Anlage am Ausgang einen ungewollten Betriebszustand (z.B. Leckage) erkennen und den Füllvorgang sofort beenden.

Weiterhin sei darauf hingewiesen, dass in der erfindungsgemäßen mobilen Kompressoranlage die Betriebsspannung des Antriebsmotors eine Drehspannung sein kann, wobei in einem solchen Fall ferner eine Leistungsfaktor-Korrektureinheit für einen Ausgleich einer Phasenverschiebung und eine Blindleistungskompensation umfasst sein kann.

Zudem kann gemäß einem zweiten Aspekt der vorliegenden Erfindung, für welchen sowohl unabhängig als auch in Kombination mit dem oben beschriebenen ersten Aspekt sowie den ebenfalls beschriebenen Weiterbildungen Schutz beansprucht sein soll, ein Stator des Antriebsmotors wahlweise als Heizung betreibbar sein, indem während eines Heizbetriebs davon ein Rotor des Antriebsmotors drehfest gehalten wird.

Gemäß diesem zweiten Aspekt kann demzufolge für die Erwärmung der Kompressoranlage der Motor bzw. die Statorwicklung mit Gleichstrom als ohmsche Heizung verwendet werden, so dass der fließende Gleichstrom in der Statorwicklung zu magnetischer Polarisation des magnetischen Kreises im zugehörigen Eisenblech-Paket führen kann, was üblicherweise als Remanenz bezeichnet wird. Diese magnetische Polarisation kann den homogenen Betrieb der Anlage negativ beeinflussen, da ein inhomogener Drehmomentverlauf auftreten kann. Um diese negativen Eigenschaften zu beseitigen, kann mit Wechselstrom in der Statorwicklung die Hysterese zu einer Entmagnetisierung durchlaufen werden. Hierbei kann die Wechselstrom-Amplitude mit einem bestimmten zeitlichen Verlauf von einem maximalen Stromwert bis zum Wert 0 gesteuert werden. Dieser Ablauf des Durchlaufens der Hysterese im Eisenblech-Paket kann zu einer Erhöhung der Wirksamkeit mehrfach wiederholt werden, wobei es hierzu notwendig ist, die zugehörige Elektronik des Motors derart zu betreiben, dass das magnetische Wechselfeld in Frequenz, Amplitude und Phasenlage so gesteuert wird, dass kein resultierendes Magnetfeld entsteht, der Motor also kein Drehmoment entwickelt. Es kann andererseits jedoch ein blockierendes Moment in der Rotorwelle auftreten, welches verhindert, dass sich die Rotorwelle bei einem von außen einwirkenden Drehmoment rotieren lässt. Dementsprechend kompensiert die Entmagnetisierung mit Wechselstrom nach der Erwärmung mittels Gleichstrom die hierbei auftretenden Nachteile.

Weitere Merkmale und Vorteile der erfindungsgemäßen mobilen Kompressoranlage werden aus der nachfolgenden Beschreibung einer Ausführungsform davon noch deutlicher, wenn diese zusammen mit der beiliegenden Figur 1 betrachtet wird. Diese zeigt in einer schematischen Weise einen grundsätzlichen Aufbau einer erfindungsgemäßen mobilen Kompressoranlage.

Hierbei ist die erfindungsgemäße mobile Kompressoranlage ganz allgemein mit dem Bezugszeichen 10 bezeichnet und umfasst ein Kompressorgehäuse 12, welches die im Folgenden beschriebenen Komponenten der Anlage aufnimmt. Es sei an dieser Stelle darauf hingewiesen, dass die Anlage 10 im vorliegenden Fall mit einer einzelnen Kompressorstufe dargestellt ist, es sind jedoch in gleicher Weise auch Varianten mit einer Mehrzahl von in Reihe, parallel oder eine Kombination aus beidem, geschalteten Kompressorstufen denkbar, beispielsweise zwei oder drei Kompressorstufen, welche jeweils von einem eigenen Antriebsmotor betrieben werden.

An der Außenseite des Kompressorgehäuses 12 ist hierbei eine Benutzerschnittstelle 12a vorgesehen, beispielsweise ein Touchscreen, über welchen ein Benutzer unterschiedliche Betriebsformen oder weitere Daten an die Kompressoranlage eingeben kann und über welche er gleichzeitig über den Betrieb der Kompressoranlage 10 durch eine Ausgabe aktueller Betriebsparameter oder ähnlichem informiert werden kann. Ferner ist eine elektrische Schnittstelle 12b vorgesehen, über welche eine Eingangsspannung an die mobile Kompressoranlage 10 eingegeben werden kann, wobei der Spannungseingang 12b mit einer Kommunikationsschnittstelle 12c integriert ist, welche dazu eingerichtet ist, bei einem Betrieb mit einer die Eingangsspannung zur Verfügung stellenden externen Vorrichtung eine Kommunikation zwischen der externen Vorrichtung und der im Folgenden noch beschriebenen Steuereinheit der mobilen Kompressoranlage zu ermöglichen.

Die genannte Steuereinheit 14 steht mit der Benutzerschnittstelle 12a sowie der Kommunikationsschnittstelle 12c jeweils in Datenverbindung und kann in einer an sich bekannter Weise durch einen Mikroprozessor mit einem angebundenen Speicher oder ähnlichem ausgeführt sein.

Weiterhin ist in dem Kompressorgehäuse 12 ein Antriebsmotor 16 vorgesehen, welcher eine Motorwelle 18 in Rotation versetzen kann und als mit Permanentmagneten versehener Gleichstrommotor ausgeführt ist. Die Motorwelle 18 ist in der hier dargestellten Ausführungsform einstückig mit einer Kurbelwelle ausgeführt, welcher über eine lediglich schematisch dargestellte Pleuelanordnung 20 auf einen Verdichterkolben 22 wenigstens einer Kompressorstufe 24 wirkt, wobei die Kompressorstufe 24 neben dem Verdichterkolben 22 einen Verdichterzylinder 26 umfasst, in welchem der Verdichterkolben 22 bewegbar aufgenommen ist, um eine Verdichtung eines zu komprimierenden Gases in bekannter Weise durchführen zu können, wobei eine Zuführungs- und Entnahmeleitung 26a für komprimiertes Gas einschließlich geeigneter Ventile in Figur 1 lediglich schematisch dargestellt ist.

Zur Versorgung des Antriebsmotors 16 sowie gegebenenfalls weiterer Komponenten umfasst die Kompressoranlage 10 ferner ein Weitbereich-Elektroniknetzteil mit einer Leistungselektronik, die gemeinschaftlich mit dem Bezugszeichen 28 bezeichnet sind.

Diese Elektronik-Baugruppe ist dazu eingerichtet, unterschiedliche an dem elektrischen Eingang 12b anliegende Eingangsspannungen in die Betriebsspannung des Antriebsmotors 16 umwandeln zu können, um somit einen Betrieb der Kompressoranlage 10 in unterschiedlichen Stromnetzen und gegebenenfalls sowohl mit Wechselstrom als auch mit Gleichstrom zu ermöglichen. Indem auf diese Weise unterschiedliche Eingangsspannungen in gleicher Weise von der Kompressoranlage 10 aufgenommen werden können, ist ein einheitlicher Betrieb davon unter Steuerung der Steuereinheit 14 in verschiedensten Anwendungsfällen denkbar und es ist möglich, die Kompressoranlage 10 stets bei optimalen Betriebsparametern zu betreiben.

Zu diesem Zweck können ferner zusätzliche Sensoreinheiten und/oder Aktoreinheiten 30 in der mobilen Kompressoranlage vorgesehen sein, beispielsweise Temperatursensoren zur Überwachung einer Betriebstemperatur des Antriebsmotors 16 und/oder Leistungssensoren beziehungsweise Stromsensoren zur Überwachung der elektronischen Betriebsgrößen. Ferner kann auch ein Neigungssensor zur Überwachung der korrekten Ausrichtung der Kompressoranlage 10 vorgesehen werden, um zu jedem Zeitpunkt während des Betriebs davon eine ordnungsgemäße Schmierung sicherstellen zu können. Die Sensoreinheiten bzw. Aktoreinheiten 30 können hierbei ebenso wie der Antriebsmotor 16 selbst mit der Steuereinheit 14 verbunden sein und durch das Weitbereich-Elektroniknetzteil und die Leistungselektronik 28 mit einer eigenen geeigneten Betriebsspannung versorgt werden, welche in der Regel niedriger als die Betriebsspannung des Antriebsmotors 16 sein wird. Die Steuereinheit 14 und das Weitbereich-Elektroniknetzteil samt Leistungselektronik 28 können getrennt oder in einem gemeinsamen Gehäuse ausgeführt sein.

Im Betrieb der Kompressoranlage 10 kann demzufolge die Steuereinheit 14 auf Grundlage der Ausgaben der Sensoreinheiten und beispielsweise ferner an der Benutzerschnittstelle 12a eingegebenen Anweisungen eines Bedieners die Leistungsausgabe Antriebsmotors 16 steuern, beispielsweise über eine Regelung seiner Drehzahl. Um auch hinsichtlich in dem Kompressorgehäuse 12 herrschenden Temperaturen einen optimalen Betrieb gewährleisten zu können, kann in dem Kompressorgehäuse zudem eine dedizierte Heizung 32 vorgesehen sein, welche für einen Heizbetrieb von beispielsweise Schm ierstoffen des Antriebsmotors 16 oder dem Öl-Vorrat im Gehäuse 12 vorgesehen sein kann oder in einer alternativen oder zusätzlichen Variante auch für eine Komponente der Anlage zugeschnitten sein kann, beispielsweise als Ventilheizung oder ähnliches als Teil der Sensor-/ Aktoreinheit 30.

Des Weiteren kann auch der Stator des Antriebsmotors 16 wahlweise als Heizung betreibbar sein, indem während eines Heizbetriebs davon der Rotor des Antriebsmotors drehfest gehalten wird oder der Stator beim Heizen so mit Energie beaufschlagt wird, dass kein Moment entsteht und der Rotor nicht bewegt wird.

Somit wird deutlich, dass durch die erfindungsgemäße Ausgestaltung der mobilen Kompressoranlage 10 unter unterschiedlichsten Bedingungen hinsichtlich verschiedener Eingangsspannungen und externer Betriebsparameter stets ein gleichbleibend optimaler Betrieb davon gewährleistet werden kann.

## Patentansprüche

1. Mobile Kompressoranlage (10), umfassend:
- ein Kompressorgehäuse (12);
- wenigstens einen in dem Kompressorgehäuse (12) aufgenommenen Antriebsmotor (16) mit einer Antriebsmotor-Betriebsspannung, welcher dazu eingerichtet ist, eine Motorwelle (18) in Rotation zu versetzen;
- wenigstens eine Kompressorstufe (24) mit einem Verdichterzylinder (26) und einem darin beweglich aufgenommenen Verdichterkolben (22), wobei der Verdichterkolben (22) direkt oder indirekt durch die Motorwelle (18) zu einer linearen Bewegung innerhalb des Verdichterzylinders (26) antreibbar ist;
- eine Steuereinheit (14), welche dazu eingerichtet ist, einen Betrieb der Kompressoranlage (10) und insbesondere eine Drehzahl des Antriebsmotors (16) zu steuern; und **gekennzeichnet durch**
- ein Weitbereich-Elektroniknetzteil mit einer Leistungselektronik (28), welche dazu eingerichtet sind, unterschiedliche Eingangsspannungen in die Antriebsmotor-Betriebsspannung umzuwandeln und an den Antriebsmotor (16) bereitzustellen.

2. Mobile Kompressoranlage (10) nach Anspruch 1,
wobei das Weitbereich-Elektroniknetzteil und die Leistungselektronik (28) dazu eingerichtet sind, als Eingangsspannung wenigstens eine Wechselspannung und/oder wenigstens eine Gleichspannung in die Antriebsmotor-Betriebsspannung umwandeln zu können.

3. Mobile Kompressoranlage (10) nach Anspruch 1 oder 2,
ferner umfassend eine Kommunikationsschnittstelle (12c) in Verbindung mit dem Netzkabel oder getrennt davon, welche dazu eingerichtet ist, bei einem Betrieb mit einer externen Vorrichtung, insbesondere einer die Eingangsspannung zur Verfügung stellenden externen Vorrichtung, beispielsweise einem Smart Grid, einer Batterie oder einem Fahrzeug, eine Kommunikation zwischen der externen Vorrichtung und der Steuereinheit (14) zu ermöglichen.

4. Mobile Kompressoranlage (10) nach einem der vorhergehenden Ansprüche,
ferner umfassend wenigstens einen weiteren Verbraucher, beispielsweise eine Sensor-/ Aktoreinheit (30) und/oder eine Benutzerschnittstelle (12a), mit einer Verbraucher-Betriebsspannung, wobei das Weitbereich-Elektroniknetzteil und ggf. die Leistungselektronik (28) dazu eingerichtet sind, zusätzlich die Verbraucher-Betriebsspannung bereitzustellen.

5. Mobile Kompressoranlage (10) nach einem der vorhergehenden Ansprüche,
ferner umfassend wenigstens einen betriebsmäßig mit der Steuereinheit (14) gekoppelten Temperatursensor, welcher dazu eingerichtet ist, die Temperatur des wenigstens einen Antriebsmotors (16) zu erfassen.

6. Mobile Kompressoranlage (10) nach einem der vorhergehenden Ansprüche,
ferner umfassend wenigstens einen betriebsmäßig mit der Steuereinheit (14) gekoppelten Leistungssensor und/oder Stromsensor, welcher dazu eingerichtet ist, eine elektrische Leistungsaufnahme der Kompressoranlage (10) zu überwachen, wobei ggf. bei einer Überschreitung eines entsprechenden Schwellenwerts von der Steuereinheit (14) eine Anpassung eines Betriebszustands der Kompressoranlage (10) vorgenommen werden kann.

7. Mobile Kompressoranlage (10) nach einem der vorhergehenden Ansprüche,
ferner umfassend einen Neigungssensor, welcher dazu eingerichtet ist, eine Neigung der Kompressoranlage (10) gegenüber einer vorbestimmten Ausrichtung zu erfassen, insbesondere einer horizontalen Ausrichtung.

8. Mobile Kompressoranlage (10) nach einem der vorhergehenden Ansprüche,
wobei der wenigstens eine Antriebsmotor (16) auf einen optimalen Betriebspunkt in einem Dauerbetrieb ausgelegt ist, wobei vorzugsweise unter Überwachung der Temperatur des Antriebsmotors (16) eine zeitlich begrenzte Überschreitung der Leistungsausgabe über den optimalen Betriebspunkt ermöglicht ist.

9. Mobile Kompressoranlage (10) nach einem der vorhergehenden Ansprüche,
wobei die Motorwelle (18) des Antriebsmotors (16) einstückig mit einer Kurbelwelle ausgeführt ist, welche über eine Pleuelanordnung (20) unmittelbar auf den wenigstens einen Verdichterkolben (22) wirkt.

10. Mobile Kompressoranlage (10) nach einem der Ansprüche 1 bis 8, ferner umfassend eine Übersetzungseinrichtung, welche zwischen der Motorwelle (18) und dem Verdichterkolben (22) angeordnet ist und ein vorbestimmtes Übersetzungsverhältnis aufweist.

11. Mobile Kompressoranlage (10) nach einem der vorhergehenden Ansprüche,
wobei der wenigstens eine Antriebsmotor (16) einen Stator und einen Rotor umfasst, wobei entweder der Stator oder der Rotor mit einem Permanentmagneten bereitgestellt ist.

12. Mobile Kompressoranlage (10) nach einem der vorhergehenden Ansprüche,
ferner umfassend wenigstens eine in dem Kompressorgehäuse (12) oder angebauten Komponenten aufgenommene Heizung.

13. Mobile Kompressoranlage (10) nach einem der vorhergehenden Ansprüche,
wobei die Steuereinheit (14) dazu eingerichtet ist, die Steuerung der Drehzahl des Antriebsmotors (16) auf Grundlage einer erfassten und/oder vorhergesagten Füllzeit eines zu befüllenden Gasspeichers oder eines erfassten Verschleißes in optimierter Weise durchzuführen.

14. Mobile Kompressoranlage (10) nach einem der vorhergehenden Ansprüche,
wobei die Steuereinheit (14) dazu eingerichtet ist, bei einer Inbetriebnahme bzw. einem Anfahren der Kompressoranlage (10) das Drehmoment und/oder die Leistung des Antriebsmotors (16) in einer gesteuerten oder geregelten Weise zu erhöhen.

15. Mobile Kompressoranlage (10) nach einem der vorhergehenden Ansprüche,
wobei die Steuereinheit (14) ferner dazu eingerichtet ist, die Umgebungstemperatur der Kompressoranlage (10) aus einer Abkühlcharakteristik wenigstens einer Komponente davon durch Auswertung eines exponentiellen Temperaturverlaufs zu bestimmen.

16. Mobile Kompressoranlage (10) nach einem der vorhergehenden Ansprüche,
wobei die Betriebsspannung des Antriebsmotors (16) eine Drehspannung ist.

17. Mobile Kompressoranlage (10) nach Anspruch 16,
ferner umfassend eine Leistungsfaktor-Korrektureinheit für einen Ausgleich einer Phasenverschiebung und eine Blindleistungskompensation.

18. Mobile Kompressoranlage nach dem Oberbegriff und ggf. dem kennzeichnenden Teil von Anspruch 1 und/oder wenigstens einem weiteren der Ansprüche von 2 bis 17,
wobei ein Stator des Antriebsmotors (16) wahlweise als Heizung betreibbar ist, indem während eines Heizbetriebs davon ein Rotor des Antriebsmotors (16) drehfest gehalten wird oder der Stator beim Heizen so mit Energie beaufschlagt wird, dass kein Moment entsteht und der Rotor nicht bewegt wird.

19. Mobile Kompressoranlage nach einem der vorehrgehenden Ansprüche, wobei ferner Mittel zum Überwachen eines Druckverlaufs am Ausgang der Anlage vorgesehen sind und aus den gemessenen Druckwerten ein Abschalten oder ein Wiedereinschalten bei einem Über- bzw. Unterschreiten von Schellenwerten ausgeführt wird, und/oder wobei bei einem Erfassen eines ungewollten Betriebszustands ein Füllvorgang beendet wird.
